# EUROPÄISCHE PATENTSCHRIFT

(11) **EP 2 625 417 B1**
(45) Veröffentlichungstag und Bekanntmachung des Hinweises auf die Patenterteilung: **07.01.2015**
(21) Anmeldenummer: 11752528.7
(22) Anmeldetag: 01.09.2011
(51) Int. Cl.: F02M 55/00, F02M 59/44, F02M 29/06

(54) **KRAFTSTOFFHOCHDRUCKPUMPE**
HIGH-PRESSURE FUEL PUMP
POMPE À CARBURANT HAUTE PRESSION

(30) Priorität: 27.09.2010 DE 102010041425
(43) Veröffentlichungstag der Anmeldung: 14.08.2013
(73) Patentinhaber: Robert Bosch GmbH, 70442 Stuttgart (DE)
(72) Erfinder: GAERTNER, Oliver, 74232 Abstatt (DE); GOSSE, Daniel, 10115 Berlin (DE)
(86) Internationale Anmeldenummer: PCT/EP2011/065074
(87) Internationale Veröffentlichungsnummer: WO 2012/041627

(56) Entgegenhaltungen:
- DE-A1- 10 322 599
- DE-A1-102008 040 351
- US-A- 4 996 961

## Beschreibung

Die Erfindung betrifft eine Kraftstoffhochdruckpumpe einer Brennkraftmaschine mit den Merkmalen des Oberbegriffs des Anspruchs 1. Ferner betrifft die Erfindung die Verwendung einer nanokristallinen metallischen Beschichtung zur Erhöhung der Festigkeit und/oder der Temperaturbeständigkeit eines Gehäuseteils einer Kraftstoffhochdruckpumpe.

### Stand der Technik

Kraftstoffhochdruckpumpen, beispielsweise in Form einer Radialkolbenpumpe, sind aus dem Stand der Technik hinlänglich bekannt. Sie werden in Kraftstoffeinspritzsystemen von Kraftfahrzeugen eingesetzt, um Kraftstoff, vorzugsweise Dieselkraftstoff, auf Hochdruck zu fördern. Hierzu weist eine solche Kraftstoffhochdruckpumpe wenigstens ein Pumpenelement auf, das in einem Pumpengehäuse aufgenommen ist. Zur Betätigung des wenigstens einen Pumpenelementes ist ferner eine Antriebswelle mit einem Nocken- oder Exzentertrieb in dem Pumpengehäuse aufgenommen. In der Regel besteht das Pumpengehäuse oder zumindest Teile des Pumpengehäuses aus Stahl oder Aluminium. Zur Reduzierung des Gewichts und der Kosten ist bereits vorgeschlagen worden, einen Kunststoff als Grundwerkstoff für das Pumpengehäuse oder Teile desselben zu verwenden (s.z.B. DE 10 322 599 A1). Zur Verstärkung mechanisch stark beanspruchter Stellen wurde weiterhin bereits vorgeschlagen, Metallhülsen oder-einsätze in das Kunststoffgehäuse einzusetzen. Die Verwendung von Metallhülsen eignet sich beispielsweise zur Auskleidung von Bohrungen, die ggf. einer Beanspruchung durch Temperatur, Druck und/oder Reibung ausgesetzt sind. Nachteilig hieran ist jedoch das Erfordernis die Verwendung zusätzlicher Bauteile, die zudem genau eingepasst werden müssen. Dadurch steigen die Herstellungskosten.

Aufgabe der vorliegenden Erfindung ist es, eine Kraftstoffhochdruckpumpe der eingangs genannten Art bereit zu stellen, die hinsichtlich Gewicht und Herstellungskosten optimiert ist.

Zur Lösung der Aufgabe wird eine Kraftstoffhochdruckpumpe mit den Merkmalen des Anspruchs 1 vorgeschlagen. Vorteilhafte Weiterbildungen der Erfindung werden in den Unteransprüchen angegeben. Ferner wird die Verwendung einer nanokristallinen metallischen Beschichtung zur Erhöhung der Festigkeit und/oder der Temperaturbeständigkeit eines Gehäuseteils einer Kraftstoffhochdruckpumpe entsprechend Anspruch 6 vorgeschlagen.

### Offenbarung der Erfindung

Die vorgeschlagene Kraftstoffhochdruckpumpe besitzt ein Pumpengehäuse zur Aufnahme wenigstens eines Pumpenelementes sowie einer Antriebswelle zur Betätigung des wenigstens einen Pumpenelementes. Das Pumpengehäuse umfasst dabei wenigstens ein aus Kunststoff gefertigtes Gehäuseteil. Erfindungsgemäß weist das aus einem Kunststoff gefertigte Gehäuseteil zumindest im Bereich einer mechanisch und/oder thermisch hoch beanspruchten Stelle eine die Festigkeit und/oder die Temperaturbeständigkeit erhöhende nanokristalline metallische Beschichtung auf. Die nanokristalline metallische Beschichtung vermag ein zusätzliches zur Verstärkung eingesetztes metallisches Bauteil, wie beispielsweise eine Metallhülse, zu ersetzen. Durch die Beschichtung wird ein Verbundbauteil bestehend aus einem Grundkörper aus Kunststoff und einer metallischen Beschichtung geschaffen, das die Vorteile der Werkstoffe Kunststoff und Metall in sich vereinigt. Denn der Kunststoff ermöglicht die Verwendung eines kostengünstigen Spritzgussverfahrens, mittels dessen zudem sehr komplexe Formen herstellbar sind. Bei dem Grundkörper handelt es sich daher vorzugsweise um ein Spritzgussteil. Die Verwendung von Kunststoff ermöglicht ferner eine Reduzierung des Gewichts. Die Vorzüge des Werkstoffs Metall äußern sich in einer deutlichen erhöhten Festigkeit und Temperaturbeständigkeit des Bauteils zumindest im Bereich der Beschichtung.

Durch das nanokristalline Gefüge der metallischen Beschichtung sind ein guter Verbund und damit eine ausreichende Haftung der Beschichtung auf dem Bauteil sichergestellt. Darüber hinaus können sehr dünne Schichten ausgeführt werden, die bereits zu der gewünschten Erhöhung der Festigkeit und/oder Temperaturbeständigkeit führen. Die Kosten können ferner dadurch reduziert werden, dass die Beschichtung lediglich partiell aufgetragen wird. Demzufolge ist eine Beschichtung am Ort der Beanspruchung bereits ausreichend.

Als Kunststoff findet vorzugsweise ein Thermoplast Einsatz. Der Kunststoff kann zudem durch einen Faseranteil verstärkt sein. Als Verstärkungsfasern eignen sich insbesondere Glas- oder Kohlefasern.

Gemäß einer bevorzugten Ausführungsform der Erfindung umfasst das aus einem Kunststoff gefertigte Gehäuseteil eine Bohrung zur Fluidführung und/oder zur Aufnahme eines hubbeweglichen Stößels, mittels welcher ein Pumpenkolben eines Pumpenelementes an der Antriebswelle abstützbar ist: Die Bohrung weist zumindest in einem Teilbereich eine die Festigkeit und/oder die Temperaturbeständigkeit erhöhende nanokristalline metallische Beschichtung auf. Bei dem Gehäuseteil kann es sich beispielsweise um ein Niederdruckgehäuse einer Hochdruckpumpe und bei der Bohrung um eine Stößelbohrung handeln. Durch die Hubbewegung des Stößels wird die Bohrung auf Reibung beansprucht. Damit einher gehen ferner hohe Temperaturen. Die nanokristalline metallische Beschichtung erhöht die Festigkeit im Bereich der Bohrung und wirkt somit einem vorzeitigen Verschleiß des Gehäuseteils entgegen. Zugleich wird die Temperaturbeständigkeit des Gehäuseteils im Bereich der Bohrung erhöht. Alternativ oder ergänzend können auch fluidführende Bohrungen des Gehäuseteils mit einer entsprechenden Beschichtung versehen sein.

Vorteilhafterweise enthält die nanokristalline metallische Beschichtung Eisen, Nickel und/oder Titan. Die vorstehend genannten Metalle können in Reinform oder als Legierung ggf. unter Verwendung eines weiteren Metalls vorliegen. Alternativ oder ergänzend können auch Metalle wie Aluminium, Kupfer, Kobalt, Molybdän, Platin und/oder Zirkonium sowie Legierungen hieraus Einsatz finden.

Bevorzugt weist die nanokristalline metallische Beschichtung eine Schichtstärke zwischen 10 und 500µm, vorzugsweise zwischen 20 und 250µm, weiterhin vorzugsweise zwischen 25 und 200µm auf. Derartige Schichtstärken reichen bereits aus, um den gewünschten Effekt einer erhöhten Festigkeit und/oder Temperaturbeständigkeit zu erzielen.

Zur Ausbildung derart dünner Schichtstärken weisen die Nanokristalle der nanokristallinen metallischen Beschichtung weiterhin bevorzugt eine Korngröße zwischen 2nm und 1000nm, vorzugsweise zwischen 10nm und 500nm, weiterhin vorzugsweise zwischen 15nm und 100nm auf.

Des Weiteren wird die Verwendung einer nanokristallinen metallischen Beschichtung zur Erhöhung der Festigkeit und/oder der Temperaturbeständigkeit eines Gehäuseteils einer Kraftstoffhochdruckpumpe zumindest im Bereich einer mechanisch und/oder thermisch hoch belasteten Stelle beansprucht. Das Gehäuseteil ist dabei ein Kunststoff-Spritzgussteil aus einem thermoplastischen Werkstoff ist und die Beschichtung wird in einer Schichtstärke zwischen 25 und 200µm aufgetragen. Auf diese Weise kann ein Kunststoff-Metall-Verbundkörper hergestellt werden, der die Vorteile der Werkstoffe Kunststoff und Metall in sich vereint. Der Kunststoff-Metall-Verbundkörper weist ein geringes Gewicht und - zumindest an den mit einer nanokristallinen metallischen Beschichtung versehenen Stellen - eine hohe Festigkeit und Temperaturbeständigkeit auf. Der Kunststoff-Grundkörper ist kostengünstig mittels Spritzgießen herstellbar. Das Spritzgießen ermöglicht zudem die Ausbildung komplexer Formen. Die Beschichtung wird vorzugsweise lediglich partiell aufgetragen, nämlich lediglich an den Stellen, die mechanisch und/oder thermisch hohen Beanspruchungen bzw. Belastungen ausgesetzt sind.

Ein Ausführungsbeispiel der Erfindung wird nachfolgend anhand der Zeichnungen näher erläutert. Diese zeigen:
- Fig. 1 und 2: perspektivische Darstellungen eines Kunststoff-Spritzguss-Gehäuses einer erfindungsgemäßen Kraftstoffhochdruckpumpe,
- Fig. 3: einen Schnitt durch das Kunststoff-Spritzguss-Gehäuse der Fig. 1 und 2.

### Ausführliche Beschreibung der Zeichnungen

Den perspektivischen Darstellungen der Figuren 1 und 2 ist ein Gehäuseteil 2 eines Pumpengehäuses 1 einer Kraftstoffhochdruckpumpe mit einer Vielzahl von Bohrungen zu entnehmen. Die Bohrungen dienen vorrangig der Fluidführung oder der Aufnahme von Befestigungsmitteln. Darüber hinaus sind Bohrungen 5 vorgesehen, die jeweils der Aufnahme und Führung eines hubbeweglichen Stößels eines Pumpenelementes (nicht dargestellt) dienen. Durch die Hubbewegung des Stößels im Betrieb der Kraftstoffhochdruckpumpe werden die Bohrungen 5 auf Reibung beansprucht. Damit einher geht ein Temperaturanstieg, der eine zusätzliche Belastung des Gehäuseteils 2 im Bereich der Bohrung 5 darstellt. Zumindest bei den Bohrungen 5 handelt es sich somit um mechanische und thermisch hoch beanspruchte Stellen 3. In der Regel werden daher derartige Gehäuseteile 2 aus Stahl oder Aluminium als Werkstoff gefertigt. Um Gewicht und Kosten einzusparen, handelt es sich bei dem in den Figuren 1 und 2 dargestellten Gehäuseteil 2 jedoch um ein Kunststoff-Spritzgussteil, das im Bereich der Bohrungen 5 mit einer nanokristallinen metallischen Beschichtung 4 zur Erhöhung der Festigkeit und der Temperaturbeständigkeit versehen ist (siehe auch Fig. 3).

Die Ausbildung des Grundkörpers des Gehäuseteils 2 als Kunststoff-Spritzgussteil reduziert das Gewicht des Gehäuseteils 2 und vereinfacht die Realisierung komplexer Formen. Zugleich weist das Kunststoff-Spritzgussteil zumindest im Bereich der Bohrungen 5 aufgrund der nanokristallinen metallischen Beschichtung 4 eine ausreichende Festigkeit und Temperaturbeständigkeit auf. Ferner steigt die Steifigkeit des Gehäuseteils 2.

Zur Erzielung der vorstehend genannten Wirkungen genügt bereits eine selektive, das heißt partielle Beschichtung des Gehäuseteils 2 lediglich im Bereich der mechanisch und/oder thermisch hoch beanspruchten Stellen 3. Dadurch können die Herstellungskosten weiter reduziert werden. Als mechanisch und/oder thermisch hoch beanspruchte Stellen 3 kommen neben den Bohrungen 5 zur Aufnahme der Stößel der Pumpenelemente weitere Bohrungen zur Fluidführung oder zur Aufnahme von Befestigungsmitteln in Frage. Schließlich kann es sich bei dem Gehäuseteil 2 auch um ein Flanschbauteil handeln, mittels dessen die Kraftstoffhochdruckpumpe an einem Motorgehäuse oder dergleichen befestigbar ist. Stark beanspruchte Stellen 3 eines solchen Flanschbauteils stellen beispielsweise der Flansch, Teile der Innenoberfläche oder bestimmte Anschlusspunkte dar. Eine nanokristalline metallische Beschichtung kann demnach auf diese Stellen 3 beschränkt werden. Alternativ kann aber auch das gesamte Flanschbauteil mit einer nanokristallinen metallischen Beschichtung versehen sein.

## Patentansprüche

1. Kraftstoffhochdruckpumpe einer Brennkraftmaschine mit einem Pumpengehäuse (1) zur Aufnahme wenigstens eines Pumpenelementes sowie einer Antriebswelle zur Betätigung des wenigstens einen Pumpenelementes, wobei das Pumpengehäuse (1) wenigstens ein aus Kunststoff gefertigtes Gehäuseteil (2) umfasst,
**dadurch gekennzeichnet, dass** das aus Kunststoff gefertigte Gehäuseteil (2) zumindest im Bereich einer mechanisch und/oder thermisch hoch beanspruchten Stelle (3) eine die Festigkeit und/oder die Temperaturbeständigkeit erhöhende nanokristalline metallische Beschichtung (4) aufweist.

2. Kraftstoffhochdruckpumpe nach Anspruch 1,
**dadurch gekennzeichnet, dass** das aus Kunststoff gefertigte Gehäuseteil (2) eine Bohrung (5) zur Fluidführung und/oder zur Aufnahme eines hubbeweglichen Stößels, mittels welcher ein Pumpenkolben eines Pumpenelementes an der Antriebswelle abstützbar ist, umfasst, welche zumindest in einem Teilbereich eine die Festigkeit und/oder die Temperaturbeständigkeit erhöhende nanokristalline metallische Beschichtung (4) aufweist.

3. Kraftstoffhochdruckpumpe nach Anspruch 1 oder 2,
**dadurch gekennzeichnet, dass** die nanokristalline metallische Beschichtung (4) Eisen, Nickel und/oder Titan enthält.

4. Kraftstoffhochdruckpumpe nach einem der vorhergehenden Ansprüche,
**dadurch gekennzeichnet, dass** die nanokristalline metallische Beschichtung (4) eine Schichtstärke zwischen 10 und 500µm, vorzugsweise zwischen 20 und 250µm, weiterhin vorzugsweise zwischen 25 und 200µm aufweist.

5. Kraftstoffhochdruckpumpe nach einem der vorhergehenden Ansprüche,
**dadurch gekennzeichnet, dass** die Nanokristalle der nanokristallinen metallischen Beschichtung (4) eine Korngröße zwischen 2nm und 1000nm, vorzugsweise zwischen 10nm und 500nm, weiterhin vorzugsweise zwischen 15nm und 100nm aufweisen.

6. Verwendung einer nanokristallinen metallischen Beschichtung (4) zur Erhöhung der Festigkeit und/oder der Temperaturbeständigkeit eines Gehäuseteils (2) einer Kraftstoffhochdruckpumpe zumindest im Bereich einer mechanisch und/oder thermisch hoch belasteten Stelle (3), wobei das Gehäuseteil (2) ein Kunststoff-Spritzgussteil aus einem thermoplastischen Werkstoff ist und die Beschichtung in einer Schichtstärke zwischen 25 und 200µm aufgetragen wird.

## Claims

1. High-pressure fuel pump of an internal combustion engine, having a pump housing (1) for receiving at least one pump element and also a drive shaft for actuating the at least one pump element, wherein the pump housing (1) comprises at least one housing part (2) manufactured from plastic,
**characterized in that**, at least in the region of a site (3) subjected to high mechanical and/or thermal loading, the housing part (2) manufactured from plastic has a nanocrystalline metallic coating (4) which increases the strength and/or the temperature resistance.

2. High-pressure fuel pump according to Claim 1,
**characterized in that** the housing part (2) manufactured from plastic comprises a borehole (5) for fluid guidance and/or for receiving a reciprocatingly movable plunger, by means of which a pump piston of a pump element can be supported on the drive shaft, said borehole having a nanocrystalline metallic coating (4) which increases the strength and/or the temperature resistance at least in a partial region.

3. High-pressure fuel pump according to Claim 1 or 2,
**characterized in that** the nanocrystalline metallic coating (4) contains iron, nickel and/or titanium.

4. High-pressure fuel pump according to one of the preceding claims,
**characterized in that** the nanocrystalline metallic coating (4) has a layer thickness of between 10 and 500 µm, preferably of between 20 and 250 µm and furthermore preferably of between 25 and 200 µm.

5. High-pressure fuel pump according to one of the preceding claims,
**characterized in that** the nanocrystals of the nanocrystalline metallic coating (4) have a grain size of between 2 nm and 1000 nm, preferably of between 10 nm and 500 nm and furthermore preferably of between 15 nm and 100 nm.

6. Use of a nanocrystalline metallic coating (4) for increasing the strength and/or the temperature resistance of a housing part (2) of a high-pressure fuel pump at least in the region of a site (3) subjected to high mechanical and/or thermal loading, wherein the housing part (2) is a plastic injection-moulded part made of a thermoplastic material and the coating is applied in a layer thickness of between 25 and 200 µm.

## Revendications

1. Pompe à carburant haute pression d'un moteur à combustion interne, comprenant un boîtier de pompe (1) pour recevoir au moins un élément de pompe ainsi qu'un arbre d'entraînement pour l'actionnement de l'au moins un élément de pompe, le boîtier de pompe (1) comprenant au moins une partie de boîtier (2) fabriquée en plastique,
**caractérisée en ce qu'**au moins dans la région d'une zone (3) fortement sollicitée mécaniquement et/ou thermiquement, la partie de boîtier (2) fabriquée en plastique présente un revêtement métallique nanocristallin (4) augmentant la solidité et/ou la résistance à la température.

2. Pompe à carburant haute pression selon la revendication 1,
**caractérisée en ce que** la partie de boîtier (2) fabriquée en plastique présente un alésage (5) pour le guidage de fluides et/ou pour recevoir un poinçon à mouvement alternatif, au moyen duquel un piston de pompe d'un élément de pompe peut être supporté sur l'arbre d'entraînement, lequel alésage présente, au moins dans une région partielle, un revêtement (4) métallique nanocristallin augmentant la solidité et/ou la résistance à la température.

3. Pompe à carburant haute pression selon la revendication 1 ou 2,
**caractérisée en ce que** le revêtement métallique nanocristallin (4) contient du fer, du nickel et/ou du titane.

4. Pompe à carburant haute pression selon l'une quelconque des revendications précédentes,
**caractérisée en ce que** le revêtement métallique nanocristallin (4) présente une épaisseur de couche comprise entre 10 et 500 µm, de préférence entre 20 et 250 µm, en outre de préférence entre 25 et 200 µm.

5. Pompe à carburant haute pression selon l'une quelconque des revendications précédentes,
**caractérisée en ce que** les nanocristaux du revêtement métallique nanocristallin (4) présentent une granulométrie comprise entre 2 nm et 1000 nm, de préférence entre 10 nm et 500 nm, en outre de préférence entre 15 nm et 100 nm.

6. Utilisation d'un revêtement métallique nanocristallin (4) pour augmenter la solidité et/ou la résistance à la température d'une partie de boîtier (2) d'une pompe à carburant haute pression au moins dans la région d'une zone (3) fortement sollicitée mécaniquement et/ou thermiquement, la partie de boîtier (2) étant une partie moulée par injection de plastique constituée d'un matériau thermoplastique et le revêtement étant appliqué avec une épaisseur de couche comprise entre 25 et 200 µm.
